# EUROPÄISCHE PATENTSCHRIFT

(11) **EP 4 153 806 B1**
(45) Veröffentlichungstag und Bekanntmachung des Hinweises auf die Patenterteilung: **03.09.2025**
(21) Anmeldenummer: 21726568.5
(22) Anmeldetag: 05.05.2021
(51) Int. Cl.: D06F 39/14

(54) **HAUSHALTSGERÄT MIT EINER TÜREINHEIT**
DOMESTIC APPLIANCE WITH A DOOR UNIT
APPAREIL ÉLECTROMÉNAGER DOTÉ D'UNE UNITÉ PORTE

(30) Priorität: 18.05.2020 DE 102020206243; 16.06.2020 DE 102020207425
(43) Veröffentlichungstag der Anmeldung: 29.03.2023
(73) Patentinhaber: BSH Hausgeräte GmbH, 81739 München (DE)
(72) Erfinder: NEUMUELLER, Tobias, 13088 Berlin (DE); SCHMIDT, Sebastian, 12159 Berlin (DE)
(86) Internationale Anmeldenummer: PCT/EP2021/061849
(87) Internationale Veröffentlichungsnummer: WO 2021/233682

(56) Entgegenhaltungen:
- EP-A1- 2 094 896
- WO-A1-2017/122256
- WO-A1-2018/086872
- CN-U- 208 562 869
- DE-A1- 102013 100 456

## Beschreibung

Die Erfindung betrifft ein Haushaltsgerät nach Anspruch 1, ein Verfahren dazu nach Anspruch 8.

Im Dokument DE 10 2012 103 684 A1 ist ein Haushaltsgerät mit einem Gehäuse offenbart, das einen Projektor aufweist. Der Projektor ist im Gehäuse angeordnet und projiziert ein Projektionsbild auf eine Außenfläche des Gehäuses. Dem Projektor sind dabei insbesondere zwei Optiken zugeordnet, die einen vom Projektor ausgehenden Lichtstrahl derart umlenken, dass der Lichtstrahl in einen Innenraum eines Türelements des Haushaltsgeräts geleitet wird. Dabei wird ein Projektionsbild auf einer Innenoberfläche einer Sichtscheibe des Türelements projiziert.

In der US 2012/0327201 A1 ist eine weitere Toploader-Waschmaschine offenbart. Die Waschmaschine umfasst ein Deckelelement, wobei das Deckelelement eine Displayeinheit aufweist. Eine UV-Projektionseinheit ist in einem spoilerartig ausgebildeten Element, das in einem hinteren Bereich des Deckelelements der Waschmaschine, oberhalb des Deckelelements ausgebildet ist, angeordnet und projiziert ein Bild auf das Deckelelement.

In der EP 2 094 896 A1 (veröffentlicht als WO2008/052988A1) ist eine Bedruckung eines Bullaugenfensters eines Wäschepflegegeräts mit einem Inkjet-Drucker beschrieben.

In der DE 10 2013 100 456 A1 ist ein Verfahren zur Erzeugung bedruckter Kunststoffbauteile, insbesondere zur Erzeugung von Blendenanordnungen. In CN 208 562 869 U wird ein Haushaltsgerät gemäß dem Oberbegriff des Anspruchs 1 offenbart.

Damit ein Projektionsbild gut darstellbar ist, ist es vorteilhaft eine selbstklebende Folie dort anzubringen, wo das Projektionsbild dargestellt werden soll. Eine derartige Folie, insbesondere eine selbstklebende Projektionsfolie, ist sehr teuer und ist in der Produktion sehr aufwendig zu verarbeiten.

Es ist daher eine Aufgabe der Erfindung, ein Haushaltsgerät mit einer übersichtlichen und modernen Projektionsfläche zu schaffen, wobei verbesserte Eigenschaften hinsichtlich einer Flexibilität und Kostenreduzierung bereitgestellt werden sollen.

Die Aufgabe der Erfindung wird durch die Merkmale der unabhängigen Ansprüche 1 und 8 gelöst. Weitere vorteilhafte Ausgestaltungen der Erfindung sind in den Unteransprüchen angegeben sowie in der Beschreibung und den Zeichnungen.

Gemäß einem Aspekt der Erfindung wird die erfindungsgemäße Aufgabe durch ein Haushaltsgerät gelöst. Das Haushaltsgerät umfasst dabei ein Gehäuse mit einem Aufnahmebehälter und einer Öffnung, eine Türeinheit, wobei die Türeinheit zum Verschließen der Öffnung vorgesehen ist. Weiterhin weist das Haushaltsgerät ein Sichtfenster auf, das in der Türeinheit angeordnet ist, wobei das Sichtfenster im Wesentlichen transparent ausgebildet ist, sodass der Aufnahmebehälter bei verschlossener Öffnung einsehbar ist. Das Haushaltsgerät umfasst des Weiteren ein Fensterelement, wobei das Fensterelement und das Sichtfenster im Wesentlichen gegenüberliegend angeordnet sind und wobei Fensterelement in einem geschlossenen Zustand der Türeinheit in das Gehäuse, insbesondere in den Aufnahmebehälter des Haushaltsgeräts, hineinragt, und eine Projektionsfläche, wobei die Projektionsfläche im Bereich des Sichtfensters vorgesehen ist, wobei die Projektionsfläche mit einer Inkjet-Bedruckung erzeugbar ist, so dass die Projektionsfläche im Wesentlichen weiterhin transparent ist. Mit anderen Worten, weist das Sichtfenster weiterhin transparente Eigenschaften auf.

Mit der Inkjet-Bedruckung wird eine Art Film auf dem Sichtfenster aufgebracht, der als Projektionsfläche dient. Die Bedruckungsintensität des Sichtfensters ist derart gewählt, dass das Sichtfenster beziehungsweise die aufgedruckte Projektionsfläche im Wesentlichen transparent bleibt beziehungsweise ist, so dass ein Benutzer bei geschlossener Öffnung des fluidführenden Haushaltsgeräts in den Aufnahmebehälter blicken kann. Des Weiteren ist eine Bedruckung mittels eines Inkjet-Druckers kostengünstig und kann problemlos in eine Fertigungsserie in einer Fabrik integriert werden.

Das Haushaltsgerät kann ein fluidführendes Haushaltsgerät, wie beispielsweise eine Waschmaschine, ein Waschtrockner oder ein Wäschetrockner oder ein Geschirrspüler, ein Kaffeevollautomat und/oder ein Dampfgarer sein. Des Weiteren kann das Haushaltsgerät 1 ein Backofen oder ein Herd oder eine Mikrowelle oder eine Wärmeschublade oder eine Dunstabzugshaube sein.

Vorteilhafterweise weist die Projektionsfläche des Sichtfensters mindestens einen Film und/oder mindestens eine Folie auf und/oder ist aus Glas und/oder mindestens einem Polymer gebildet, wobei das Sichtfenster aus Glas und/oder mindestens einem Polymer gebildet ist.

Die Projektionsfläche des Sichtfensters kann aus einem selben Material wie das Sichtfenster ausgebildet sein. Denkbar ist aber auch, dass die Projektionsfläche des Sichtfensters aus einem anderen Material als das Sichtfenster gebildet ist. Die Projektionsfläche kann in das Sichtfensters integriert sein, sodass die Projektionsfläche beispielsweise von dem Sichtfenster zumindest teilweise umgebend ausgebildet ist. Es ist aber auch denkbar, dass die Projektionsfläche ein separates Element darstellt, das auf beziehungsweise an dem Sichtfenster befestigbar ist. Ebenso denkbar ist auch, dass das Sichtfenster dazu geeignet ist, als Projektionsfläche verwendet zu werden. Wie oben bereits erwähnt ist, kann die Projektionsfläche auch mindestens ein Film sein, der auf dem Sichtfenster aufgetragen ist.

Vorzugsweise entspricht eine Intensität eines Farbauftrages auf die Projektionsfläche mit der Inkjet-Bedruckung im Wesentlichen unter 50% der maximal möglichen Intensität eines Farbauftrages der Inkjet-Bedruckung.

Jedes Druckgerät hat unterschiedliche Eigenschaften beziehungsweise unterschiedliche Druckeigenschaften. Das bedeutet die maximale Intensität mit der ein Druckgerät drucken kann, kann von Druckgerät zu Druckgerät unterschiedlich sein. Dem Fachmann ist jedoch bewusst, je mehr Farbe aufgetragen wird, also je höher die Druckintensität ist, desto geringer ist die Transparenz der bedruckten Fläche. Eine Projektionsqualität ist jedoch besser, je höher die Intensität des Farbauftrages ist. Bei jedem Druckgerät muss nun also geschaut werden, welche Intensität eingestellt werden muss, die geringer als die maximale Intensität ist, so dass die transparente Eigenschaft einer Projektionsfläche und somit des Sichtfensters beibehalten wird, wenn die Projektionsfläche bedruckt ist.

Die Inkjet-Bedruckung umfasst vorzugsweise mindestens eine helle Farbe, die auf die Projektionsfläche aufbringbar ist. Mit einer hellen Farbe kann auch die bedruckte Projektionsfläche transparent bleiben, so dass ein Benutzer bei geschlossener Öffnung des Haushaltsgeräts in den Aufnahmebehälter blicken kann.

Die helle Farbe umfasst vorzugsweise verschiedene Farben, wobei die helle Farbe im Wesentlichen insbesondere einen Weißton und/oder mehrere Weißtöne umfasst. Je nach Bedarf beziehungsweise eine höhere Transparenz oder eine bessere Projektionsdarstellung zu erreichen, kann ein Weißton verwendet werden und/oder mehrere Weißtöne miteinander kombiniert werden.

Durch das Aufbringen einer hellen Farbe auf die Projektionsfläche, kann die transparente Eigenschaft der Projektionsfläche und somit des Sichtfensters erhalten bleiben. Druckergerät können in der Regel verschiedenen Intensitäten beziehungsweise Kontraste widergeben beziehungsweis in verschiedenen Intensitäten beziehungsweise Kontrasten drucken. Das bedeutet, dass die Intensität von der mindestens einer hellen Farbe derart eingestellt werden kann, dass die Projektionsfläche einen "sehr leichten" Auftrag an Farbe, auch Farbfilm oder Film genannt, erhält, so dass letztendlich die transparente Eigenschaft der Projektionsfläche und des Sichtfensters von der bedruckten Projektionsfläche unbeeinträchtigt bleibt.

Vorteilhafterweise erfolgt die Inkjet-Bedruckung direkt auf dem Sichtfenster. Dadurch kann ein Verkleben beziehungsweise Befestigen einer Projektionsfläche an dem Sichtfenster entfallen, wodurch ein einfacherer Fertigungsprozess erreicht wird, der gleichzeitig kostengünstiger ist.

Alternativ zu einer direkten Inkjet-Bedruckung des Sichtfensters kann die Inkjet-Bedruckung indirekt auf dem Sichtfenster erfolgen. Das bedeutet, dass die Inkjet-Bedruckung auf einem zusätzlichen Bauteil beziehungsweise einem zusätzlichen Element, das als Projektionsfläche geeignet ist, erfolgt, das anschließend an beziehungsweis auf dem Sichtfenster anbringbar ist. Das zusätzliche Bauteil beziehungsweise das zusätzliche Element, das als Projektionsfläche geeignet ist, kann insbesondere aus mindestens einer Folie und/oder einer flachen Glasscheibe und/oder einem flachen plattenartigen Gegenstand aus mindestens einem Polymer und/oder einer flachen Scheibe aus mindestens einem Polymer und/oder einem anderen flachen Element bestehen.

Gemäß einem zweiten Aspekt der Erfindung wird die erfindungsgemäße Aufgabe durch ein Verfahren zum Erzeugen einer Projektionsfläche auf einem Sichtfenster eines Haushaltsgeräts gelöst. Für die Durchführung des Verfahrens wird ein Gehäuse mit einer Öffnung, eine Türeinheit bereitgestellt, wobei die Türeinheit zum Verschließen der Öffnung ausgebildet ist. Des Weiteren wird ein Sichtfenster bereitgestellt, das in der Türeinheit angeordnet ist, wobei das Sichtfenster im Wesentlichen transparent ausgebildet ist, sodass eine Durchsicht in ein Inneres des Gehäuses gewährleistet wird. Weiterhin wird ein Fensterelement, wobei das Fensterelement und das Sichtfenster im Wesentlichen gegenüberliegend angeordnet sind und wobei das Fensterelement in einem geschlossenen Zustand der Türeinheit in das Gehäuse, insbesondere in den Aufnahmebehälter des Haushaltsgeräts, hineinragt und eine Projektionsfläche bereitgestellt, wobei die Projektionsfläche im Bereich des Sichtfensters vorgesehen ist und wobei die Projektionsfläche mit einer Inkjet-Bedruckung erzeugt wird.

Vorzugsweise wird das Sichtfenster direkt mit der Inkjet-Bedruckung bedruckt. Dadurch kann nach dem Bedrucken des Sichtfensters direkt eine Montage des Sichtfensters in der Türeinheit erfolgen. Denkbar ist auch, dass das Bedrucken in einem Prozess mit dem Fertigen des Sichtfensters einhergeht.

Alternativ wird die Projektionsfläche an beziehungsweise auf einem Element erzeugt, wobei das Element mit der Inkjet-Bedruckung bedruckt wird und wobei das Element aus mindestens einer Folie und/oder Glas und/oder mindestens einem Polymer ausgebildet ist. Das Sichtfenster wird somit indirekt mit der Inkjet-Bedruckung bearbeitet.

Je nach einer Herstellungsart des Sichtfensters kann ein direktes Bedrucken des Sichtfensters vorteilhaft sein oder ein Bedrucken eines Elements von Vorteil sein.

Vorteilhafterweise wird das bedruckte Element an dem Sichtfenster angebracht.

Das bringt den Vorteil mit sich, dass die Projektionsfläche in einem externen Arbeitsschritt gefertigt werden kann und bei einer Beschädigung der Projektionsfläche in einem bereits montierten Zustand, die Projektionsfläche einfach ausgetauscht werden kann.

Die Projektionsfläche wird vorzugsweise mit mindestens einer hellen Farbe erzeugt.

Die helle Farbe umfasst vorteilhafterweise im Wesentlichen einen Weißton und/oder mehrere Weißtöne.

Gemäß einem dritten Aspekt der Erfindung wird die erfindungsgemäße Aufgabe durch eine Türeinheit eines Haushaltsgeräts mit einem Sichtfenster gelöst, wobei das Sichtfenster im Wesentlichen transparent ausgebildet ist und wobei das Sichtfenster eine Projektionsfläche nach einem der oben genannten Aspekte umfasst.

Weitere Eigenschaften und Vorteile der vorliegenden Erfindung ergeben sich aus der nachfolgenden Beschreibung unter Bezugnahme auf die Zeichnungen.
- Fig. 1: zeigt eine Frontansicht eines fluidführenden Haushaltsgeräts;
- Fig. 2: zeigt eine Frontansicht eines Haushaltsgeräts;
- Fig. 3: zeigt eine Explosionszeichnung einer Türeinheit eines fluidführenden Haushaltsgeräts;
- Fig. 4: zeigt eine Schnittdarstellung einer Ausführungsform einer Türeinheit eines fluidführenden Haushaltsgeräts;
- Fig. 5: zeigt ein bedrucktes Sichtfenster einer Türeinheit eines fluidführenden Haushaltsgeräts;
- Fig. 6: zeigt ein fluidführendes Haushaltsgerät, mit einem internen Gerät und/oder einem externen Gerät.

In Fig. 1 und in Fig. 2 ist jeweils eine Frontansicht eines Haushaltsgeräts 1 gezeigt. Insbesondere sind in Fig. 1 und Fig. 2 sogenannte Haushaltsgroßgeräte dargestellt.

Das in Fig. 1 gezeigte Haushaltsgerät kann beispielsweise ein fluidführendes Haushaltsgerät 1a, wie beispielsweise eine Waschmaschine, ein Waschtrockner oder ein Wäschetrockner oder ein Geschirrspüler, ein Kaffeevollautomat und/oder ein Dampfgarer und/oder ähnliches fluidführendes Haushaltsgerät sein.

Das in Fig. 2 gezeigte Haushaltsgerät 1 kann ein Backofen oder ein Herd oder eine Mikrowelle oder eine Wärmeschublade oder eine Dunstabzugshaube, insbesondere sogenannte Tischlüfter, die beispielsweise in einer Arbeitsplatte versenkbar sind, sein.

Die Begrifflichkeiten die im Folgenden genannt beziehungsweise benutzt werden, beziehen sich sowohl auf das fluidführende Haushaltsgerät 1a als auch auf das Haushaltsgerät 1, das in Fig. 2 dargestellt ist.

Insbesondere ist in Fig. 1 ein fluidführendes Haushaltsgerät 1a gezeigt. Das beispielhaft dargestellte fluidführende Haushaltsgerät 1a ist eine Waschmaschine 3. Wie oben bereits erwähnt, kann das fluidführende Haushaltsgerät 1a alternativ ein Waschtrockner oder ein Wäschetrockner sein. Des Weiteren kann das fluidführende Haushaltsgerät 1a ein Geschirrspüler, ein Kaffeevollautomat und/oder ein Dampfgarer sein. Im Folgenden werden die Ausführungsbeispiele im Wesentlichen anhand der Waschmaschine 3 beschrieben.

Die Waschmaschine 3 umfasst ein Gehäuse 5. In dem Gehäuse 5 ist ein Aufnahmebehälter 6 angeordnet, in dem im vorliegenden Ausführungsbeispiel im Wesentlichen zu reinigende Utensilien, beispielsweise Wäsche, aufgenommen werden. Das Gehäuse 5 weist eine Frontseite 7 und Seitenwände 9 auf. Eine Öffnung 11 ist in der Frontseite 7 des Gehäuses 5 ausgebildet. Die Öffnung 11 ist mit einer Türeinheit 13 verschließbar. Die Türeinheit 13 ist im Wesentlichen drehbar an dem Gehäuse 5 befestigt. Weiterhin ist in einem oberen Bereich der Frontseite 7 der Waschmaschine 3 eine Einspülschale 15 angedeutet dargestellt. Neben der Einspülschale 15 ist in einem oberen Bereich der Frontseite 7 des fluidführenden Haushaltsgeräts 1a ein Schalter 17 angeordnet. Der Schalter 17 kann auch als eine Art Druckknopf oder dergleichen ausgestaltet sein. Der Schalter 17 dient im Wesentlichen dazu, das fluidführende Haushaltsgerät 1a ein- oder auszuschalten.

In Fig. 2 ist ein Haushaltsgerät 1 gezeigt. Wie oben bereits erwähnt, kann das Haushaltsgerät 1 ein Backofen oder ein Herd oder eine Mikrowelle oder eine Wärmeschublade oder eine Dunstabzugshaube, insbesondere sogenannte Tischlüfter, die beispielsweise in einer Arbeitsplatte versenkbar sind, sein. Das Haushaltsgerät 1 umfasst ein Gehäuse 5. In dem Gehäuse 5 ist ein Aufnahmebehälter 6 angeordnet, wobei in dem Aufnahmebehälter 6 beispielsweise Speisen beziehungsweise Lebensmittel und/oder Viktualien aufgenommen werden. In einer Dunstabzugshaube werden überwiegend Wrasen aufgenommen beziehungsweise werden diese sogenannten Wrasen angezogen. Wrasen sind Dämpfe, die vorwiegend beim Backen und Kochen entstehen.

Das Gehäuse 5 weist weiterhin eine Frontseite 7 und/oder Außenseite 7a sowie Seitenwände 9 beziehungsweise Wandelemente 9a auf. Eine Öffnung 11 ist in der Frontseite 7 des Gehäuses 5 ausgebildet. Die Öffnung 11 ist mit einer Türeinheit 13 verschließbar. Die Türeinheit 13 ist im Wesentlichen drehbar an dem Gehäuse 5 befestigt. Es ist aber auch denkbar, dass die Türeinheit 13 kippbar und/oder schiebbar an dem Gehäuse 5 befestigt ist.

In Fig. 3 ist eine Explosionsdarstellung einer Türeinheit 13 dargestellt. Die Türeinheit 13 ist insbesondere für ein fluidführendes Haushaltsgerät 1a geeignet. Die Türeinheit 13 weist ein Sichtfenster 19 auf, wobei das Sichtfenster 19 auch als Sichtscheibe bezeichnet werden kann. Das Sichtfenster 19 ist im Wesentlichen transparent ausgebildet. Im Bereich des Sichtfenster 19 ist eine Projektionsfläche 20 vorgesehen. Die Projektionsfläche 20 kann sich zumindest über einen Teilbereich 21 des Sichtfensters 19 erstrecken. Es ist aber auch denkbar, dass sich die Projektionsfläche 20 im Wesentlichen über das gesamte Sichtfenster 19 oder zumindest über einen großen Teil des Sichtfensters 19 erstreckt. Die Projektionsfläche 20 dient zum Anzeigen von Projektionsbildern 23. In Fig. 1 ist beispielhaft ein Projektionsbild 23 gezeigt. Das Projektionsbild 23 zeigt in Fig. 1 beispielhaft ein Waschprogramm namens ,Easy Care' an, wobei eine Waschgradzahl, eine Restlaufzeit und eine Umdrehungsgeschwindigkeit des Aufnahmebehälters 6 angezeigt ist. Es ist aber auch denkbar, dass noch weitere, Informationen dargestellt werden können. Diese können neben den bereits genannten Informationen dargestellt werden oder auf einer weiteren Anzeigeebene, die sich beispielsweise öffnet, wenn beispielsweise ein Bedienprogramm ausgewählt wurde. Auf die Projektionsfläche 20 wird weiter unten näher eingegangen.

Weiterhin umfasst die Türeinheit 13 ein erstes Rahmenelement 27, ein zweites Rahmenelement 29, einen Fensterring 31 und ein Fensterelement 33. Das Fensterelement 33 ist im Wesentlichen zwischen dem ersten Rahmenelement 27 und dem zweiten Rahmenelement 29 angeordnet. Das Fensterelement 33 ist im Wesentlichen in dem zweiten Rahmenelement 29 aufgenommen. Das Sichtfenster 19 ist an dem ersten Rahmenelement 27 angeordnet. Das Fensterelement 33 und das Sichtfenster 19 sind im Wesentliche gegenüberliegend angeordnet, wobei das Fensterelement 33 in einem geschlossenen Zustand der Türeinheit 13 in das Gehäuse 5, insbesondere in den Aufnahmebehälter 6 des fluidführenden Haushaltsgeräts 1a, hineinragt. Das Sichtfenster 19 ist in einem geschlossenen Zustand der Türeinheit 13 im Wesentlichen außerhalb des Gehäuses 5 des fluidführenden Haushaltsgeräts 1a angeordnet. Zwischen dem Sichtfenster 19 und dem Fensterelement 33 ist ein Hohlraum 35 ausgebildet.

In dem Hohlraum 35 ist im Wesentlichen eine Optikeinheit 37 zum Leiten eines Lichtstrahls 38 (beispielhaft in Fig. 4 dargestellt) auf die Projektionsfläche 20 beziehungsweise auf den Teilbereich 21 des Sichtfensters19 angeordnet. Der Lichtstrahl 38 wird von einer Projektionseinheit 39 generiert. Auf die Projektionseinheit 39 wird weiter unten näher eingegangen. Die Optikeinheit 37 umfasst im Wesentlichen ein Halteelement 41 und ein spiegelartiges Element 43. Die Optikeinheit 37 ist derart in dem Hohlraum 35 angeordnet, dass ein Bediener in einem geschlossenen Zustand der Türeinheit 13, vorzugsweise in den Aufnahmebehälter 6 des fluidführenden Haushaltsgeräts 1a blicken kann.

Die Projektionseinheit 39 ist vorzugsweise zwischen dem ersten Rahmenelement 27 und dem zweiten Rahmenelement 29 angeordnet. Die Projektionseinheit 39 ist vorzugsweise in einem unteren Bereich des ersten Rahmenelements 27 angeordnet. Die Projektionseinheit 39 kann mit einer Haltevorrichtung 40 an dem ersten Rahmenelement 27 angebracht sein. Die Projektionseinheit 39 kann derart an dem ersten Rahmenelement 27 angeordnet sein, dass die Projektionseinheit 39 in dem Hohlraum 35 angeordnet ist oder in den Hohlraum 35 zumindest hineinragt. Die Projektionseinheit 39 kann aber auch außerhalb des Hohlraums 35 angeordnet sein. Die Optikeinheit 37 ist der Projektionseinheit 39 im Wesentlichen gegenüberliegend angeordnet, so dass, wie oben bereits erwähnt ist, Lichtstrahlen 38, die von der Projektionseinheit 39 generiert und ausgegeben werden, über die Optikeinheit 37 auf die Projektionsfläche 20 geleitet werden.

Im Wesentlichen umfasst die Projektionseinheit 39 einen Projektor 45 und eine Rechnereinheit 47. Die Rechnereinheit 47 ist zu einer Ansteuerung des Projektors 45 vorgesehen. Die Rechnereinheit 47 ist dazu vorgesehen, das Projektionsbild 23 das von dem Projektor 45 abgestrahlt werden soll, zu berechnen. Weiterhin umfasst die Projektionseinheit 39 eine Steuerungseinheit 49. Die Steuerungseinheit 49 ist dazu vorgesehen, den Projektor 45 anzusteuern. Die Steuerungseinheit 49 kann insbesondere eine LCoS-Steuerungseinheit sein. Die Steuerungseinheit 49 ist dazu vorgesehen, ein durch die Rechnereinheit 47 berechnetes Projektionsbild 23 derart darzustellen, dass der Projektor 45 das Projektionsbild 23 durch ein Ansteuern der Steuerungseinheit 49 ausgeben kann, beziehungsweise ist die Steuerungseinheit 49 dazu vorgesehen, ein durch die Rechnereinheit 47 berechnetes Projektionsbild 23 derart auszugeben, dass der Projektor 45 das Projektionsbild 23 durch ein Bestrahlen der Optikeinheit 37 beziehungsweise der Projektionsfläche 20 darstellen kann. Um einer Überhitzung der Projektionseinheit 39 vorzubeugen, ist eine Kühleinheit 51 in der Projektionseinheit 39 ausgebildet. Die Kühleinheit 51 ist dazu vorgesehen, zumindest eine weitere Komponente der Projektionseinheit 39, wie zum Beispiel den Projektor 45, die Rechnereinheit 47 und/oder die Steuerungseinheit 49 zu kühlen.

Der Fensterring 31 dient im Wesentlichen zum Zusammenhalten der Türeinheit 13, wobei der Fensterring 31 überwiegend designprägend ausgebildet ist. Beispielsweise kann ein Griffelement 32 an dem Fensterring 31 ausgebildet sein, wenn das Griffelement 32 erforderlich beziehungsweise gewünscht ist. Zusätzlich dient der Fensterring 31 zum Festigen des ersten Rahmenelements 27 und/oder des zweite Rahmenelements 29 und ist im Wesentlich derart ausgebildet, dass das erste Rahmenelement 27 und/oder das zweite Rahmenelement 29 von dem Fensterring 31 umfasst werden.

In Fig. 4 ist eine Schnittdarstellung einer möglichen Ausführungsform einer Türeinheit 13 des fluidführenden Haushaltsgeräts 1a dargestellt. Die Optikeinheit 37, insbesondere das Halteelement 41 der Optikeinheit 37, ist hier beispielhaft in einem oberen Bereich des Fensterelements 33 angebracht. Einem Bediener ist somit weiterhin die Möglichkeit zur Durchsicht durch das Sichtfenster 19 und das Fensterelement 33 gegeben.

Beispielhaft sei erwähnt, dass im Bereich der Projektionsfläche 20 eine Interaktionsfläche 57 denkbar ist, so dass ein Benutzer mittels der Interaktionsfläche Einstellungen an dem fluidführenden Haushaltsgerät 1a vornehmen kann.

Die Optikeinheit 37 ist in Fig. 4 beispielhaft in einem oberen Bereich des Fensterelements 33 angeordnet und derart ausgerichtet, dass Lichtstrahlen 38 die von der Projektionseinheit 39 ausgestrahlt werden, auf die Projektionsfläche 20 bzw. auf die Interaktionsfläche 57 projiziert werden. Beispielhaft ist die Projektionsfläche 20 bzw. die Interaktionsfläche 57 in einem oberen Bereich des Sichtfensters 19 angeordnet. Denkbar ist aber auch, dass die Projektionsfläche 20 bzw. die Interaktionsfläche 57 im Wesentlichen auf dem gesamten Sichtfenster 19 ausgebildet ist. Die Optikeinheit 37 kann mittels verschiedenen Befestigungs- und/oder Verbundmethoden beziehungsweise Verbundtechniken an dem Fensterelement 33 angeordnet sein beziehungsweise befestigt sein.

Die Projektionsfläche 20 wird mit einem Druckverfahren hergestellt, dem sogenannten Inkjet-Druckverfahren. Bei dem Inkjet-Druckverfahren werden einzelne Farbtropfen auf eine zu bedruckende Fläche gespritzt bzw aufgetragen. Durch das Aneinanderreihen einer Vielzahl von Farbtropfen wird eine bedruckte Fläche gebildet, die beispielsweise ein Druckbild darstellen kann oder wie im vorliegenden Fall eine Projektionsfläche 20 bildet. In der Regel erfolgt die Inkjet-Bedruckung berührungslos, so dass ein Verkratzen des zu bedruckenden Materials nahezu ausgeschlossen werden kann.

Die Projektionsfläche 20 des Sichtfensters 19 ist aus mindestens einem Film und/oder mindestens einer Folie und/oder Glas und/oder mindestens einem Polymer gebildet. Das Sichtfenster 19 ist vorzugsweise aus Glas und/oder mindestens einem Polymer gebildet. Die Projektionsfläche 20 kann aus demselben Material sein wie das Sichtfenster 19. Denkbar ist aber auch, dass die Projektionsfläche 20 bereits in das Sichtfenster 19 integriert ist. Ebenso denkbar ist, dass die Projektionsfläche 20 eine Projektionsfolie ist. In diesem Fall wird die Projektionsfolie mit dem Inkjet-Druckverfahren bearbeitet. Wichtig ist jedoch, dass das Sichtfenster 19 nach Aufbringen der Projektionsfolie transparent bleibt.

Das Sichtfenster 19 kann als Plattenmaterial bezogen werden und anschließend mit dem Inkjet-Druckverfahren bearbeitet werden. Es ist aber auch denkbar, dass das Sichtfenster 19 über das Spritzgussverfahren hergestellt wird. Bei dem Spritzgussverfahren kann die Oberfläche des gespritzten Bauteils eine raue Oberfläche aufweisen. Hier bietet es sich an, eine Projektionsfolie, wie oben bereits beschrieben wurde, herzunehmen, um eine Projektionsfläche 20 zu schaffen. Unter Projektionsfolie wird hier jedoch eine Folie verstanden, die zumindest teilweise mit dem Inkjet-Druckverfahren bearbeitet wurde.

Vorteilhafterweise wird zumindest eine helle Farbe für das Inkjet-Druckverfahren verwendet. Die mindestens eine helle Farbe kann sich aus mehreren verschiedenen Weißtönen zusammensetzen. Es ist aber auch denkbar, dass nur ein Weißton verwendet wird. Besonders geeignet ist hier eine UV-härtende Farbe und/oder ein UV-härtender Lack. Eine UV-härtende Farbe und/oder ein UV-härtender Lack weisen im Wesentlichen unter anderem die besondere Eigenschaft auf, dass sie auf PMMA-Materialien, Glas und anderen Materialien gut haften.

In Fig. 5 ist beispielhaft ein Ausschnitt eines (zumindest teilweise) mit dem Inkjet-Druckverfahren bedruckten Sichtfensters 19 einer Türeinheit 13 eines fluidführenden Haushaltsgeräts 1a gezeigt.

Das Sichtfenster 19 ist mit einem Farbauftrag, der mit dem Inkjet-Druckverfahren erstellt ist, beaufschlagt. Mit anderen Worten gesagt, es wird ein Farbfilm 53 auf dem Sichtfenster 19 aufgetragen. Der Farbfilm 53 kann mit einer bestimmten Intensität aufgetragen werden, was bedeutet, dass der Farbfilm 53 hauchdünn, kaum wahrnehmbar, aber auch sehr kräftig sein kann. Natürlich kann der Farbfilm 53 auch mit der Intensität zwischen hauchdünn und kräftig aufgetragen werden. Vorzugsweise wird der Farbfilm 53 mit einer Intensität aufgetragen, die im Wesentlichen unter 50% der maximal möglichen Intensität eines Farbfilms 53 beziehungsweise eines Farbauftrages ist. Da die Intensität des Farbfilms 53 beziehungsweise des Farbauftrages von Druckgerät zu Druckgerät unterschiedlich ist, wird im Folgenden lediglich ein Beispiel genannt, mit welcher Intensitätspanne beispielsweise ein Farbauftrag erfolgen kann beziehungsweise ein Farbfilm aufgetragen wird.

Bei dem folgenden Beispiel bzw. bei dem bedruckten Element 53a, das ein Ausschnitt eines Sichtfensters 19 ist, in Fig. 5 wird ein Flachbettdrucker der Marke Mimaki eingesetzt. Die Projektionsfläche 20 wird in diesem Ausführungsbeispiel direkt auf das Sichtfenster 19 gedruckt. Die Druckintensität ist derart gewählt, dass nach einem bedrucken des Elements 53a beziehungsweise des Sichtfensters 19 die transparente Eigenschaft des bedruckten Elements 53a, hier das Sichtfenster 19 selber, beibehalten wird. Dem Fachmann ist jedoch bewusst, dass eine höhere Farbintensität eine bessere Projektionsqualität auf der Projektionsfläche liefert. Je nachdem, welche Kriterien wichtiger erscheinen, kann die Farbintensität des Druckgeräts eingestellt werden.

Im vorliegenden Beispiel wird die Farbintensität derart gewählt beziehungsweise der Farbfilm 53 derart aufgetragen, dass an dem Sichtfenster 19 beziehungsweise an der Sichtscheibe 19 ein gut sichtbares Projektionsbild 23 dargestellt wird, aber auch eine Durchsicht in den Aufnahmebehälter 6 des fluidführenden Haushaltsgeräts 1a ermöglicht. Beispielsweise ist die Farbintensität im vorliegenden Ausführungsbeispiel in Fig. 5 zwischen 0,5% und 10% einer maximalen Farbintensität gewählt, vorzugsweise zwischen 1% und 8%, vorzugsweise zwischen 1,5% und 6%, besonders bevorzugt zwischen 2,5% und 4,5%. Somit wird ein Farbfilm 53 auf dem Sichtfenster 19 aufgetragen, der für das menschliche Auge wahrnehmbar ist, aber nicht sichteinschränkend ist.

Im Folgenden werden kurz die einzelnen Schritte dargelegt wie ein Sichtfenster 19 mit Projektionsfläche 20 entstehen kann. Zunächst wird das Verfahren beschrieben, bei dem die Projektionsfläche 20 direkt auf dem Sichtfenster 19 aufgebracht wird. Anschließend wird das Verfahren beschrieben, bei dem das Sichtfenster 19 indirekt mit einer Projektionsfläche 20 ausgestattet wird.

Besonders kostengünstig ist es, plattenförmiges Material und/oder scheibenartige Elemente für die Herstellung des Sichtfensters 19 und/oder der Projektionsfläche 20 zu wählen. Alternativ kann das Sichtfenster 19 auch mit einem geeigneten Spritzgussverfahren hergestellt bzw. gespritzt bzw. gefertigt werden. Plattenförmiges Material und/oder scheibenartige Elemente sind gut geeignet, um zugeschnitten, in einen Drucker eingelegt und bedruckt zu werden. Des Weiteren lässt sich ein plattenförmiges Material leicht an die gewünschte Form anpassen, wodurch beispielsweise eine leichte Biegung in das plattenförmige Material eingebracht werden kann. Weitere Behandlungsmöglichkeiten des plattenförmigen Materials sind denkbar.

Das Material kann als plattenförmiges Material und/oder scheibenartiges Element angeliefert werden. Aus dem plattenförmigen Material oder dem scheibenartigen Element wird ein gewünschtes Element, dass im Wesentlichen einem Sichtfenster 19 entspricht, ausgeschnitten. Im Folgenden wird nun der Begriff Sichtfenster 19 weiterverwendet. Das ausgeschnittene Sichtfenster 19 wird weiterhin mit dem Inkjet-Druckverfahren bearbeitet. Bei dem gewählten bzw. gewünschten Inkjet-Druckverfahren wird zumindest ein Teilbereich 21 des Sichtfensters 19 direkt mit mindestens einer hellen Farbe bedruckt bzw. beaufschlagt, wodurch ein mit dem menschlichen Auge kaum wahrnehmbarer Farbfilm 53 auf dem Sichtfenster 19 entsteht. Durch das Aufbringen der Farbe auf das Sichtfenster 19, wird eine Projektionsfläche 20 geschaffen, die direkt auf dem Sichtfenster 19 ausgebildet ist. Die Projektionsfläche 20 entspricht im Wesentlichen dem Farbfilm 53.

Das bedruckte Sichtfenster 19 kann anschließend zur Weiterverarbeitung hergenommen werden. Dies kann beispielsweise ein Biegen des Sichtfensters 19 und/oder ein Einfügen und/oder Einspannen des Sichtfensters 19 in die Türeinheit 13 beinhalten.

Eine direkte Bedruckung des plattenförmigen Materials beziehungsweise des Sichtfensters 19 beziehungsweise ein direktes Aufbringen der Projektionsfläche 20 beziehungsweise eines Farbfilms 53 auf das Sichtfenster 19, wie oben beschrieben ist, erfolgt vorteilhafterweise vor einer Montage des Sichtfensters 19 in die Türeinheit 13 eines Haushaltsgeräts 1. Unter der direkten Bedruckung wird dabei verstanden, dass kein zusätzliches Bauteil benötigt wird, um die Projektionsfläche 20 zu schaffen, sondern die Projektionsfläche 20 direkt auf das Sichtfenster 19 gedruckt bzw. aufgebracht wird.

Eine indirekte Bedruckung des Sichtfensters 19 kann an beziehungsweise auf einem Element 25, das beispielsweise eine Folie und/oder ein zusätzliches plattenförmiges Material ist, erfolgen. Das Element 25 kann aus mindestens einem Polymer und/oder Glas und/oder einem anderen ähnlichen Material gebildet sein. Das Element 25 kann auch vorzugsweise mit einem Farbfilm 53,der mit dem Inkjet-Druckverfahren aufgetragen wird, versehen werden. Folglich entsteht ein bedrucktes Element 53a. Der Farbfilm 53 entspricht hierbei dem bereits oben genannten Farfilm 53, und weist eine ähnliche Farbintensität auf. Die Folie wird vorzugsweise nach dem Bedrucken an dem bzw. auf dem Sichtfenster 19 angebracht. Denkbar ist aber auch, dass ein Bedrucken bzw. erzeugen einer Projektionsfläche 20 im Anschluss an ein Anbringen des Elements 25 erfolgen kann. Sollte eine Projektionsfolie verwendet werden, so kann das Bedrucken auch entfallen. Um auf der Projektionsfläche 20 eine gute Sichtbarkeit von Projektionsbildern 23 zu gewährleisten, sollte das Element 25 ,blasenfrei' an der Sichtscheibe 19 beziehungsweise an dem Sichtfenster 19 angebracht sein. Anschließend kann das mit der Projektionsfläche 20 ausgestattete Sichtfenster 19 in die Türeinheit 13 eines Haushaltsgeräts 1 integriert werden. Denkbar ist aber auch, dass das Sichtfenster 19 erst in die Türeinheit 13 integriert wird und anschließend mit einer Projektionsfläche 20 versehen wird.

In Fig. 6 ist ein weiteres Ausführungsbeispiel eines fluidführenden Haushaltsgeräts 1a dargestellt. Das fluidführende Haushaltsgerät 1a weist in dem in Fig. 6 gezeigten Ausführungsbeispiel ein internes Gerät 59 und/oder externes Gerät 61 zum Kommunizieren eines Bedieners bzw. Benutzers mit einem fluidführenden Haushaltsgerät 1a auf. Das interne Gerät 59 und/oder externe Gerät 61 kann ein Tablet, Smartphone oder dergleichen sein. Wichtig ist, dass das interne Gerät 59 und/oder das externe Gerät 61 eine berührungsempfindliche Fläche und/oder eine berührungsempfindliche Anzeige zum Anzeigen und Einstellen von Betriebs- und/oder Programmparametern umfasst.

Das fluidführende Haushaltsgerät 1a weist eine Kommunikationseinheit 63 auf. Die Kommunikationseinheit 63 ist in Verbindung mit dem internen Gerät 59 und/oder dem externen Gerät 61 und kommuniziert mit dem internen Gerät 59 und/oder dem externen Gerät 61. Die Kommunikationseinheit 63 ist derart eingerichtet, dass zumindest Projektionsbilder 23 und/oder die Bedieneinheit 25 auf das internen Gerät 59 und/oder das externe Gerät 61 übertragbar sind. Dadurch kann die Projektionsfläche 20 des fluidführenden Haushaltsgeräts 1a und/oder der Waschmaschine 3 auf dem internen Gerät 59 und/oder dem externen Gerät 61 dargestellt werden. Vorstellbar ist aber auch, dass das externe Gerät 61 an dem fluidführenden Haushaltsgerät 1a anbringbar ist bzw. dass ein internes Gerät 59 in und/oder an dem fluidführenden Haushaltsgerät 1a ausgebildet ist. Das interne Gerät 59 kann ähnliche Eigenschaften wie das externe Gerät 61 aufweisen.

Des Weiteren ist die Kommunikationseinheit 63 derart eingerichtet, dass die Kommunikationseinheit 63 Eingabebefehle von dem internen Gerät 59 und/oder externen Gerät 61 empfängt und die Eingabebefehle an eine Steuerungsvorrichtung 69 übermittelt. Die Steuerungsvorrichtung dient zum Ansteuern des fluidführenden Haushaltsgeräts 1a, aber auch zum Ansteuern der Projektionseinheit 39 und deren Komponenten. Dadurch wird dem Bediener die Möglichkeit gegeben, mit dem fluidführenden Haushaltsgerät 1a und/oder der Waschmaschine 3 zu kommunizieren, ohne direkt an dem fluidführenden Haushaltsgerät 1a und/oder der Waschmaschine 3 einen Eingabebefehl einzugeben.

Das externe Gerät 61 kann ein Smartphone oder ein Tablet sein, auf dem graphisch die Projektionsbilder 23 dargestellt werden können. Ein Bedienen des fluidführenden Haushaltsgeräts 1a über das externe Gerät 61 ist auch vorstellbar. Das interne Gerät 59 kann ein Prozessor sein. Es ist aber auch vorstellbar, dass das interne Gerät 59 ein Smartphone oder ein Tablet ist, das mit dem fluidführenden Haushaltsgerät 1a abnehmbar verbunden ist oder fest mit dem fluidführenden Haushaltsgerät 1a verbunden ist. Eigenschaften des internen Geräts 59 können identisch zu Eigenschaften des externen Geräts 61 sein.

Die Kommunikationseinheit 63 kann beispielsweise in der Türeinheit 13 eines fluidführenden Haushaltsgerät 1a beziehungsweise eines Haushaltsgeräts 1 angeordnet sein. Die Kommunikationseinheit 63 kann aber auch an einem beliebigen anderen Anbringungsplatz in der Türeinheit angeordnet sein. Vorteilhafterweise sollte die Kommunikationseinheit 63 im Bereich der Projektionseinheit 39 angeordnet sein. Vorstellbar ist aber auch, dass die Kommunikationseinheit 63 in die Projektionseinheit 39 integriert ist. Die Kommunikationseinheit 63 kann mit der Projektionseinheit 39 kabellos und/oder mit einer elektrischen Verbindung verbunden sein.

Die oben dargelegten Ausführungsbeispiele, insbesondere in den Fig. 3 bis 6, sind sowohl für ein Haushaltsgerät 1, das in Fig. 2 dargestellt ist, als auch für ein fluidführendes Haushaltsgerät 1a, das in Fig. 1 dargestellt ist, zu lesen und sind nicht auf ein jeweiliges beispielhaft genanntes Haushaltsgerät 1 oder 1a eingeschränkt.

### Bezugszeichenliste

- 1.: Haushaltsgerät
- 1a.: fluidführendes Haushaltsgerät
- 3.: Waschmaschine
- 5.: Gehäuse
- 6.: Aufnahmebehälter
- 7.: Frontseite
- 7a.: Außenseite
- 9.: Seitenwände
- 9a.: Wandelemente
- 11.: Öffnung
- 13.: Türeinheit
- 15.: Einspülschale
- 17.: Schalter
- 19.: Sichtfenster
- 20.: Projektionsfläche
- 21.: Teilbereich des Sichtfensters
- 23.: Projektionsbild
- 25.: Element
- 27.: erstes Rahmenelement
- 29.: zweites Rahmenelement
- 31.: Fensterring
- 32.: Griff
- 33.: Fensterelement
- 35.: Hohlraum
- 37.: Optikeinheit
- 38.: Lichtstrahl
- 39.: Projektionseinheit
- 40.: Haltevorrichtung
- 41.: Halteelement
- 43.: spiegelartiges Element
- 45.: Projektor
- 47.: Rechnereinheit
- 49.: Steuerungseinheit
- 51.: Kühleinheit
- 53.: Farbfilm
- 53a.: bedrucktes Element
- 57.: Interaktionsfläche
- 59.: internes Gerät
- 61.: externes Gerät
- 63.: Kommunikationseinheit
- 69.: Steuerungsvorrichtung

## Patentansprüche

1. Haushaltsgerät (1), wobei das Haushaltsgerät (1) umfasst:
ein Gehäuse (5) mit einem Aufnahmebehälter (6) und einer Öffnung (11);
eine Türeinheit (13), wobei die Türeinheit (13) zum Verschließen der Öffnung (11) vorgesehen ist,
ein Sichtfenster (19), das im Wesentlichen in der Türeinheit (13) angeordnet ist, wobei das Sichtfenster (19) im Wesentlichen transparent ausgebildet ist, sodass der Aufnahmebehälter (6) bei verschlossener Öffnung (11) einsehbar ist,
ein Fensterelement (33), wobei das Fensterelement (33) und das Sichtfenster (19) im Wesentlichen gegenüberliegend angeordnet sind und wobei das Fensterelement (33) in einem geschlossenen Zustand der Türeinheit (13) in das Gehäuse (5), insbesondere in den Aufnahmebehälter (6) des Haushaltsgeräts (1), hineinragt,
eine Projektionsfläche (20), wobei die Projektionsfläche (20) im Bereich des Sichtfensters (19) vorgesehen ist,
**dadurch gekennzeichnet, dass**
die Projektionsfläche (20) mit einer Inkjet-Bedruckung erzeugbar ist, so dass die Projektionsfläche (20) im Wesentlichen weiterhin transparent ist.

2. Haushaltsgerät (1) nach Anspruch 1, **dadurch gekennzeichnet, dass** die Projektionsfläche (20) des Sichtfensters (19) mindestens einen Film und/oder eine Folie aufweist und/oder aus Glas und/oder mindestens einem Polymer gebildet ist, wobei das Sichtfenster (19) aus Glas und/oder mindestens einem Polymer gebildet ist.

3. Haushaltsgerät (1) nach Anspruch 1 oder 2, **dadurch gekennzeichnet, dass** eine Intensität eines Farbauftrages auf die Projektionsfläche (20) mit der Inkjet-Bedruckung im Wesentlichen unter 50% der maximal möglichen Intensität eines Farbauftrages der Inkjet-Bedruckung entspricht.

4. Haushaltsgerät (1) nach einem der vorangehenden Ansprüche, **dadurch gekennzeichnet, dass** die Inkjet-Bedruckung mindestens eine helle Farbe umfasst, die auf die Projektionsfläche (20) aufbringbar ist.

5. Haushaltsgerät (1) nach Anspruch 3, **dadurch gekennzeichnet, dass** die helle Farbe verschiedene Farben umfasst, wobei die helle Farbe im Wesentlichen insbesondere einen Weißton und/oder mehrere Weißtöne umfasst.

6. Haushaltsgerät (1) nach einem der vorangehenden Ansprüche, **dadurch gekennzeichnet, dass** die Inkjet-Bedruckung direkt auf dem Sichtfenster (19) erfolgt.

7. Haushaltsgerät (1) nach einem der vorangehenden Ansprüche, **dadurch gekennzeichnet, dass** die Inkjet-Bedruckung indirekt auf dem Sichtfenster (19) erfolgt.

8. Verfahren zum Erzeugen einer Projektionsfläche (20) auf einem Sichtfenster (19) eines Haushaltsgeräts (1) mit
Bereitstellen eines Gehäuses (5) mit einer Öffnung (11);
Bereitstellen einer Türeinheit (13), wobei die Türeinheit (13) zum Verschließen der Öffnung (11) ausgebildet ist,
Bereitstellen eines Sichtfensters (19), das im Wesentlichen in der Türeinheit (13) angeordnet ist, und wobei das Sichtfenster (19) im Wesentlichen transparent ausgebildet ist, sodass eine Durchsicht in ein Inneres des Gehäuses (5) gewährleistet wird,
Bereitstellen eines Fensterelements (33), wobei das Fensterelement (33) und das Sichtfenster (19) im Wesentlichen gegenüberliegend angeordnet sind und wobei das Fensterelement (33) in einem geschlossenen Zustand der Türeinheit (13) in das Gehäuse (5), insbesondere in den Aufnahmebehälter (6) des Haushaltsgeräts (1), hineinragt,
Bereitstellen einer Projektionsfläche (20), wobei die Projektionsfläche (20) im Bereich des Sichtfensters (19) vorgesehen ist,
**dadurch gekennzeichnet, dass**
die Projektionsfläche (20) mit einer Inkjet-Bedruckung erzeugt wird.

9. Verfahren nach Anspruch 8, **dadurch gekennzeichnet, dass** das Sichtfenster (19) direkt mit der Inkjet-Bedruckung bedruckt wird.

10. Verfahren nach Anspruch 8, **dadurch gekennzeichnet, dass** die Projektionsfläche (20) an beziehungsweise auf einem Element (25) erzeugt wird, wobei das Element (25) mit der Inkjet-Bedruckung bedruckt wird und wobei das Element (25) aus mindestens einem Film und/oder mindestens einer Folie und/oder Glas und/oder mindestens einem Polymer gebildet ist.

11. Verfahren nach Anspruch 10, **dadurch gekennzeichnet, dass** das bedruckte Element (25) an dem Sichtfenster (19) angebracht wird.

12. Verfahren nach einem der vorangehenden Ansprüche, **dadurch gekennzeichnet, dass** die Projektionsfläche (20) mit mindestens einer hellen Farbe erzeugt wird.

13. Verfahren nach Anspruch 12, **dadurch gekennzeichnet, dass** die helle Farbe im Wesentlichen einen Weißton und/oder mehrere Weißtöne umfasst.

## Claims

1. Household appliance (1), wherein the household appliance (1) comprises:
a housing (5) with an accommodating container (6) and an opening (11);
a door unit (13), wherein the door unit (13) is providing for closing off the opening (11),
a viewing window (19) which is substantially arranged in the door unit (13), wherein the viewing window (19) is designed as substantially transparent, so that the accommodating container (6) can be viewed when the opening (11) is closed off, a window element (33), wherein the window element (33) and the viewing window (19) are arranged essentially opposite one another and wherein the window element (33) protrudes into the housing (5), in particular into the accommodating container (6) of the household appliance (1), when the door unit (13) is in a closed state,
a projection area (20), wherein the projection area (20) is provided in the region of the viewing window (19),
**characterised in that**
the projection area (20) can be produced with an inkjet printing method such that the projection area (20) is furthermore substantially transparent.

2. Household appliance (1) according to claim 1, **characterised in that** the projection area (20) of the viewing window (19) has at least one film and/or a sheeting and/or is made of glass and/or at least one polymer, wherein the viewing window (19) is made of glass and/or at least one polymer.

3. Household appliance (1) according to claim 1 or 2, **characterised in that** an intensity of colour application onto the projection area (20) with the inkjet printing method corresponds essentially to below 50 % of the maximum possible intensity of an inkjet printing colour application.

4. Household appliance (1) according to one of the preceding claims, **characterised in that** the inkjet printing method comprises at least one light colour that can be applied to the projection area (20).

5. Household appliance (1) according to claim 3, **characterised in that** the light colour comprises different colours, wherein the light colour essentially comprises in particular a white tone and/or a number of white tones.

6. Household appliance (1) according to one of the preceding claims, **characterised in that** the inkjet printing takes place directly on the viewing window (19).

7. Household appliance (1) according to one of the preceding claims, **characterised in that** the inkjet printing takes place indirectly on the viewing window (19).

8. Method for producing a projection area (20) on a viewing window (19) of a household applicant (1) comprising
providing a housing (5) with an opening (11);
providing a door unit (13), wherein the door unit (13) is providing for closing off the opening (11),
providing a viewing window (19) which is substantially arranged in the door unit (13), and wherein the viewing window (19) is designed as substantially transparent, so that a view into an interior of the housing (5) is ensured,
providing a window element (33), wherein the window element (33) and the viewing window (11) are arranged essentially opposite one another and wherein the window element (33) protrudes into the housing (5), in particular into the accommodating container (6) of the household appliance (1), when the door unit (13) is in a closed state,
providing a projection area (20), wherein the projection area (20) is provided in the region of the viewing window (19),
**characterised in that**
the projection area (20) is produced with an inkjet printing method.

9. Method according to claim 8, **characterised in that** the viewing window (19) is printed directly with the inkjet printing method.

10. Method according to claim 8, **characterised in that** the projection area (20) is produced on or on top of an element (25), wherein the element (25) is printed with the inkjet printing method and wherein the element (25) is made of at least one film and/or at least one sheeting and/or glass and/or at least one polymer.

11. Method according to claim 10, **characterised in that** the printed element (25) is attached to the viewing window (19).

12. Method according to one of the preceding claims, **characterised in that** the projection area (20) is produced with at least one light colour.

13. Method according to claim 12, **characterised in that** the light colour essentially comprises a white tone and/or a number of white tones.

## Revendications

1. Appareil électroménager (1), dans lequel l'appareil électroménager (1) comprend :
une carcasse (5) comprenant une cuve de réception (6) et une ouverture (11),
une unité de porte (13), dans lequel l'unité de porte (13) est destinée à fermer l'ouverture (11),
un hublot d'inspection (19), qui est disposé essentiellement dans l'unité de porte (13), dans lequel le hublot d'inspection (19) est sensiblement transparent, de sorte que la cuve de réception (6) est visible lorsque l'ouverture (11) est fermée,
un élément de hublot (33), dans lequel l'élément de hublot (33) et le hublot d'inspection (19) sont disposés essentiellement de façon opposée et dans lequel l'élément de hublot (33) fait saillie, dans un état fermé de l'unité de porte (13), dans la carcasse (5), en particulier dans la cuve de réception (6) de l'appareil électroménager (1), et
une surface de projection (20), dans lequel la surface de projection (20) est disposée dans la zone du hublot d'inspection (19),
**caractérisé en ce que**
la surface de projection (20) peut être générée par une impression à jet d'encre, de sorte que la surface de projection (20) soit encore essentiellement transparente.

2. Appareil électroménager (1) selon la revendication 1, **caractérisé en ce que** la surface de projection (20) du hublot d'inspection (19) comprend au moins un film et/ou une feuille et/ou est constituée de verre et/ou d'au moins un polymère, dans lequel le hublot d'inspection (19) est constitué de verre et/ou au moins d'un polymère.

3. Appareil électroménager (1) selon la revendication 1 ou 2, **caractérisé en ce qu'**une intensité d'une application de couleur sur la surface de projection (20) au moyen de l'impression à jet d'encre correspond sensiblement à moins de 50 % de l'intensité maximale possible d'une application de couleur de l'impression à jet d'encre.

4. Appareil électroménager (1) selon l'une des revendications précédentes, **caractérisé en ce que** l'impression à jet d'encre comprend au moins une couleur claire, qui peut être appliquée sur la surface de projection (20).

5. Appareil électroménager (1) selon la revendication 3, **caractérisé en ce que** la couleur claire comprend différentes couleurs, dans lequel la couleur claire comprend essentiellement en particulier une nuance blanche et/ou plusieurs nuances blanches.

6. Appareil électroménager (1) selon l'une des revendications précédentes, **caractérisé en ce que** l'impression à jet d'encre est effectuée directement sur le hublot d'inspection (19).

7. Appareil électroménager (1) selon l'une des revendications précédentes, **caractérisé en ce que** l'impression à jet d'encre s'effectue indirectement sur le hublot d'inspection (19).

8. Procédé pour produire une surface de projection (20) sur un hublot d'inspection (19) d'un appareil électroménager (1), comprenant :
la fourniture d'une carcasse (5) comprenant une ouverture (11),
la fourniture d'une unité de porte (13), dans lequel l'unité de porte (13) est configurée pour fermer l'ouverture (11),
la fourniture d'un hublot d'inspection (19), qui est disposé essentiellement dans l'unité de porte (13), et dans lequel le hublot d'inspection (19) est sensiblement transparent, de sorte qu'une visibilité dans un intérieur de la carcasse (5) est assurée,
la fourniture d'un élément de hublot (33), dans lequel l'élément de hublot (33) et le hublot d'inspection (19) sont disposés essentiellement de façon opposée et dans lequel l'élément de hublot (33) fait saillie, dans un état fermé de l'unité de porte (13), dans la carcasse (5), en particulier dans la cuve de réception (6) de l'appareil électroménager (1),
la fourniture d'une surface de projection (20), dans lequel la surface de projection est disposée dans la zone du hublot d'inspection (19),
**caractérisé en ce que**
la surface de projection (20) est formée avec une impression de jet d'encre.

9. Procédé selon la revendication 8, **caractérisé en ce que** le hublot d'inspection (19) est marqué directement avec l'impression à jet d'encre.

10. Procédé selon la revendication 8, **caractérisé en ce que** la surface de projection (20) est formée contre ou sur un élément (25), dans lequel l'élément (25) est marqué avec l'impression à jet d'encre et dans lequel l'élément (25) est constitué au moins d'un film et/ou au moins d'une feuille et/ou de verre et/ou au moins d'un polymère.

11. Procédé selon la revendication 10, **caractérisé en ce que** l'élément marqué (25) est appliqué sur le hublot d'inspection (19).

12. Procédé selon l'une des revendications précédentes, **caractérisé en ce que** la surface de projection (20) est formée avec au moins une couleur claire.

13. Procédé selon la revendication 12, **caractérisé en ce que** la couleur claire comprend essentiellement une nuance blanche et/ou plusieurs nuances blanches.
